# EUROPÄISCHE PATENTSCHRIFT

(11) **EP 0 729 420 B1**
(45) Veröffentlichungstag und Bekanntmachung des Hinweises auf die Patenterteilung: **03.09.1997**
(21) Anmeldenummer: 95901377.2
(22) Anmeldetag: 14.11.1994
(51) Int. Cl.: B61C 13/04, B61B 13/00

(54) **SCHIENENGEBUNDENE FÖRDERANLAGE**
RAIL MOUNTED TRANSPORT SYSTEM
INSTALLATION DE TRANSPORT SUR RAILS

(30) Priorität: 24.11.1993 CH 3507/93
(43) Veröffentlichungstag der Anmeldung: 04.09.1996
(73) Patentinhaber: Telelift GmbH, 82178 Puchheim (DE)
(72) Erfinder: HALBIG, Helmut, D-85764 Oberschleissheim (DE); GSTÖTTMAYER, Werner, D-82223 Eichenau (DE)
(74) Vertreter: Schmauder, Klaus Dieter
(86) Internationale Anmeldenummer: EP9403772
(87) Internationale Veröffentlichungsnummer: WO9514599

(56) Entgegenhaltungen:
- EP-A- 0 513 460
- DE-A- 2 447 294
- DE-C- 810 978
- US-A- 4 974 520

## Beschreibung

Die Erfindung betrifft eine schienengebundene Förderanlage gemäss Oberbegriff des Anspruches 1.

Schienengebundene Förderanlagen sind seit vielen Jahren bekannt, so beispielsweise aus der CH-PS 496 603. Diese Förderanlage enthält Sende- und Empfangsstationen, wobei die Behälterförderwagen an den Sendestationen von Hand beladen, mit dem Zielcode versehen und abgesandt werden. An der Empfangsstation müssen die Behälterförderwagen ebenfalls wieder von Hand entladen und entweder wiederbeladen oder leer an eine Sammelstation abgesandt werden. Zum Be- und Entladen ist also stets eine Bedienungsperson erforderlich und fehlt diese, so muss der Behälterförderwagen an der Station warten und ist für die Weiterbenutzung blockiert. Wartende Behälterförderwagen können aber auch die Station blockieren, indem sie durch ihre Besetztmeldung das Einfahren weiterer Behälterförderwagen verhindert.

Aus der DE-PS 24 47 294 ist nun eine ähnlich Förderanlage für Akten bekannt, welche die oben geschilderten Nachteile dadurch beseitigt, dass über den Stationen Belademittel zum Einbringen von Fördergut in den Behälterförderwagen angeordnet sind. Zum Entladen sind die Behälter der Behälterförderwagen mit Bodenklappen ausgestattet, die beim Öffnen das Fördergut an Auffangbehälter an den Stationen abgeben. Nachteilig ist es jedoch, dass die Behälter nicht über dem Fahrwerk der Behälterförderwagen angebracht werden können, sondern nur seitlich davon, damit die Bodenklappe frei bleibt. Dies führt zu einer komplizierten Konstruktion, die wegen der seitlichen Anordnung des Behälters am Fahrgestell ungünstige, weil asymmetrische Kräfteverhältnisse bedingt und eine breite Fahrspur benötigt.

Aufgabe der Erfindung ist es, eine schienengebundene Förderanlage der eingangs genannten Art zu verbessern, um die genannten Nachteile zu vermeiden.

Die Aufgabe wird erfindungsgemäss gelöst durch die kennzeichnenden Merkmale des Anspruches 1.

Durch das Verschwenken des Schienenstückes und damit auch des darauf befindlichen Behälterförderwagens wird dieser in eine Schrägposition gebracht, die das Entladen bewirkt. Dadurch kann der Behälterförderwagen wie üblich direkt über dem Förderwagen angeordnet werden, wodurch sich der bekannte symmetrische Aufbau ergibt, der eine gleichmässige Kräfteverteilung ermöglicht. Dadurch wird die Konstruktion vereinfacht. Insbesondere ermöglicht dies eine schmale Bauweise, wodurch der Platzbedarf für die Fahrspur optimal klein gehalten werden kann.

Vorteilhafte Ausgestaltungen der Förderanlage sind in den Ansprüchen 2 bis 14 beschrieben.

Für die Auslösung der Schwenkbewegung ergeben sich zahlreiche Möglichkeiten, wobei Anspruch 2 eine besonders einfache Lösung umschreibt, die durch den Antrieb des Förderwagens selbst ausgelöst wird, so dass kein zusätzlicher Antrieb erforderlich ist. Der Anspruch 3 beschreibt eine weitere Möglichkeit zum Schwenken des Schienenstückes, wobei gemäss Anspruch 4 die Station mit einem zusätzlichen elektrischen Antriebsmotor versehen sein kann. Eine besonders einfache Lösung umschreibt hierzu auch Anspruch 5, wobei der in Bewegung stehende Behälterförderwagen zum Antrieb der Schwenkvorrichtung dienen kann.

Das zum Heben bzw. Schwenken des Schienenstückes erforderliche Hebeglied kann auch in verschiedenen Varianten ausgestaltet sein, so beispielsweise gemäss Anspruch 6 als Kurvenscheibe, gemäss Anspruch 7 als Zahnstange und gemäss Anspruch 8 als Schwenkhebel.

Die Entlademittel der Behälterförderwagen können sehr vielgestaltig ausgebildet sein, so beispielsweise als ausschwenkbarer Seitenwandteil gemäss Anspruch 9 oder als ausschwenkbarer Behälter gemäss Anspruch 10, wobei diese Aus- und Einschwenkbewegungen durch Hochschwenken des Schienenstückes an dem Halteplatz der Empfangsstation erfolgt.

Die Sende- und/oder Empfangsstationen können in bekannter Weise sehr vielfältig ausgestaltet sein, so wie dies beispielsweise in den Ansprüchen 12 bis 14 angegeben ist.

Für die Steuerung der Be- und Entladevorgänge an den Sende- und/oder Empfangsstationen sowie an den Behälterförderwagen ergeben sich zahlreiche verschiedene Ausgestaltungen von rein mechanischen Schaltgliedern über elektrooptische Schaltglieder bis zur softwaremässigen Steuerung des Förderwagens. Solche Schaltmittel sind bei den bestehenden schienengebundenen Förderanlagen der bekannten Art in grosser Zahl gegeben und lassen sich von dort ohne weiteres für den vorliegenden Fall ableiten.

Ausführungsbeispiele des Gegenstandes der Erfindung werden nachfolgend anhand der Zeichnungen näher beschrieben, dabei zeigen:
- Figur 1: eine zum Be- und Entladen ausgestaltete Sende- und Empfangsstation in Form einer einfachen Rückeinschleusstation, in schaubildlicher Darstellung;
- Figur 2: einen Behälterförderwagen an der Sende-/Empfangsstation der Figur 1 in Ansicht quer zur Schienenrichtung;
- Figur 3: den Halteplatz der Station der Figur 1 in Ansicht von der Entladeseite;
- Figur 4: den Halteplatz der Station der Figur 1 in Draufsicht;
- Figur 5: den Halteplatz der Station der Figur 1 im Querschnitt;
- Figur 6: eine Haltestation mit abgewandeltem Antrieb in der Ansicht analog zu Figur 5;
- Figur 7: eine Haltestation mit den Schaltmitteln in Ansicht auf der Entladeseite abgewandte Längsseite;
- Figur 8: den Halteplatz im Schnitt VIII-VIII der Figur 7;
- Figur 9: einen weiteren Halteplatz in Ansicht auf die der Entladeseite abgewandte Längsseite, teilweise geschnitten;
- Figur 10: den Halteplatz der Figur 9 in Ansicht auf die Entladeseite;
- Figur 11: den Halteplatz der Figur 9 im Schnitt XI-XI;
- Figur 12: den Halteplatz der Figur 11 bei hochgeschwenktem Schienenstück;
- Figur 13: einen weiteren Halteplatz in Ansicht auf die Entladeseite und teilweise geschnitten;
- Figur 14: den Halteplatz der Figur 13 im Schnitt XIV-XIV;
- Figur 15: einen weiteren Halteplatz in Ansicht auf die der Entladeseite abgewandte Seite;
- Figur 16: den Halteplatz der Figur 15 im XVI-XVI bei hochgeschwenktem Schienenstück;
- Figur 17: einen weiteren Behälterförderwagen mit ausschwenkbarem Behälter, in Ansicht quer zur Fahrrichtung;
- Figur 18: einen weiteren Behälterförderwagen mit ausklappbaren Wandteilen zum Beund Entladen in Ansicht quer zur Förderrichtung;
- Figuren 19 bis 22: verschiedene Verriegelungsvorrichtungen zur Sicherung öffenbarer Teile des Behälters;
- Figur 23: eine im Förderweg des Behälters anzuordnende Andrückrolle zur Unterstützung des Verriegelns; und
- Figur 24: eine als Durchlaufstation ausgebildete Empfangsstation, in schaubildlicher Darstellung.

Die Figur 1 zeigt eine gemäss der CH-PS 496 603 als Rückeinschleusstation ausgebildete Station S, deren Schienenstrang 2 über eine Weiche 4 mit vertikalen Schienensträngen 6,8 in Verbindung steht. Ausserdem kann dem Schienenstrang 2 an der gegenüberliegenden Seite der Weiche 4 ein weiteres Schienenstück 10 als Speicherplatz zugeordnet sein. Im gezeigten Beispiel enthält die Station S nur einen Halteplatz H für einen Behälterförderwagen B und ist sowohl zum Beladen wie auch Entladen ausgebildet. Die Station könnte auch zwei oder mehr Kalteplätze aufweisen. Die Station enthält Abgabemittel 12, die ein Abgabemagazin 14 umfassen, welches mit einem sich nach unten öffnenden Boden 16 versehen ist. Letzterer steht einem öffenbaren Deckel 18 des Behälterförderwagens B gegenüber. Der Deckel ist in Längsrichtung geteilt ausgebildet, wobei die Deckelteile 20,22 nach innen schwenkbar sind und mittels einer nicht dargestellten Feder gegen Anschläge 24 in Schliessstellung vorgespannt sind, wie aus Figur 2 hervorgeht.

Die Station ist aber auch als Empfangsstation ausgestaltet und enthält entsprechende Empfangsmittel 26, die, wie gezeigt, unter den Abgabemitteln 12 angeordnet sind oder diesen nachgeschaltet sein können. Diese Empfangsmittel beinhalten einen Auffangkorb 28, der mit einer nicht näher dargestellten Füllstandsanzeige, z.B. einer Lichtschranke, zur Überwachung des Füllstandes ausgestaltet sein kann. Weiter enthalten die Empfangsmittel 26 ein Schienenstück 30, welches an der Entladeseite um eine Schwenkachse 32 schwenkbar gelagert ist. Das Schienenstück 30 enthält in bekannter Weise zwei Stromschienen 34,36 und eine Steuerschiene 38 zur Steuerung des Behälterförderwagens B. Diese Steuerschiene 38 kann gleichzeitig auch zur Steuerung eines Antriebes 40 des Kalteplatzes H dienen, dessen Motor 41 über ein Getriebe mit einem Hebeglied 42 gekoppelt ist, welches zum Hochschwenken des Schienenstückes 30 dient. Im gezeigten Beispiel ist das Hebeglied als Steuerkurve ausgestaltet, das mit der Unterseite 44 des Schienenstückes 30 zusammenwirkt. Im ausgeschwenkten Zustand wirkt der Behälterförderwagen mit einem Schaltglied (z.B. analog Schaltglied 82 der Figur 7) zusammen, welches eine Verriegelungsvorrichtung V löst, welche eine ausschwenkbare Seitenwand 46 freigibt, die am oberen Teil des Behälters 48 über ein Scharnier 50 angelenkt ist. Durch Öffnen der Seitenwand 46 kann das Fördergut aus dem Behälter 48 in den Auffangkorb 28 gleiten. Die Entleerbewegung wird unterstützt durch einen gegen die Entladeseite geneigten Boden 52 im Behälter. Nach dem Entleeren des Behälters 48 wird durch nicht näher dargestellte Mittel der Antrieb 40 eingeschaltet, um das Schienenstück 30 in die Ausgangsposition zurückzuschwenken. Dabei schliesst gleichzeitig die Seitenwand 46 und wird mittels der Verriegelungsvorrichtung V verriegelt. Der Behälter ist nun für weitere Aufgaben bereit und kann beispielsweise aus den Abgabemitteln neues Fördergut übernehmen oder der Zielcode kann in nicht näher dargestellter Weise automatisch auf eine Sammelstation umgestellt werden, wodurch der Behälterförderwagen B zum automatischen Verlassen der Station und Anlaufen der Sammelstation veranlasst wird.

Die Figuren 3 bis 5 zeigen nochmals Details des Halteplatzes H der Station S der Figuren 1 und 2. Dabei sind die durch Bolzen 54 gebildete Schwenkachse 32 erkennbar. Die Bolzen 54 sind im Gestell 56 befestigt und greifen in Öffnungen 58 in Winkeleisen 60 ein, an denen das Schienenstück 30 befestigt ist. Die Figuren 3 bis 5 verdeutlichen auch den am Gestell 56 befestigten Antrieb 40 mit dem als Kurvenscheibe ausgebildeten Hebeglied 42, das mit der Unterseite 44 des Schienenstückes 30 zusammenwirkt.

Die Figur 6 zeigt eine weitere Ausführungsform eines Antriebes 62, der am Gestell 56 befestigt ist. Dieser Antrieb enthält einen Motor 64 mit einem Getriebe 66, das mit einem Hebeglied 68 gekoppelt ist, welches als Schwinghebel ausgebildet ist und mit der Unterseite 44 des Schienenstückes 30 zusammenwirkt.

Die Figuren 7 und 8 zeigen eine andere Ausgestaltung des Halteplatzes H1 einer Station S1 und insbesondere Steuermittel zur Steuerung der Schwenkbewegung. Der mit dem Gestell 56 verbundene Antrieb 70 enthält einen Motor 72, der über ein Getriebe 74 mit einem Hebeglied 76 gekoppelt ist, das wiederum als Kurvenscheibe ausgestaltet ist. Anstelle der Kurvenscheibe könnte der Antrieb auch ein Zahnritzel beinhalten, welches mit einer Zahnstange zusammenwirkt, die mit der Unterseite des Schienenstückes 30 zusammenwirken könnte. An dem Schienenstück 30 sind auf der der Schwenkachse 32 abgewandten Seite Winkelprofile 78 befestigt, die an ihrem freien Ende Anschläge 80 bilden, welche den Schwenkweg des Schienenstückes begrenzen. Im ausgeschwenkten Zustand wirkt der Anschlag 80 mit einem Schaltglied 82 zusammen, welches die Verriegelungsvorrichtung entriegelt und den Antrieb 70 vorübergehend unterbricht, bis ein Behälter des Behälterförderwagens entleert ist. Daraufhin wird der Antrieb 70 wieder eingeschaltet und das Schienenstück 30 kehrt unter dem Einfluss der zwischen dem Winkelprofil 78 und dem Gestell 56 angeordneten Zugfedern 84 in die Ausgangsstellung zurück. Hier wirkt das Schienenstück 30 mit einem Schaltglied 86 zusammen, welches den Antrieb 70 abschaltet und die weiteren Funktionen auslöst, die bereits oben beschrieben worden sind.

Die Figuren 9 bis 12 zeigen einen weiteren Halteplatz H2 einer Station S2, die vorzugsweise als Endstation ausgestaltet ist, so dass ein Behälterförderwagen B1 gegen einen feststehenden Anschlag 88 fahren kann. Dadurch ist es möglich, dass der Antrieb 90 des Behälterförderwagens B1 gleichzeitig auch als Antrieb 91 eines Hebegliedes 92 verwendet werden kann, um das Schienenstück 30 um die Schwenkachse 32 zu schwenken. Hierzu kämmt ein Zahnrad 96, welches mit dem Antrieb 90 verbunden ist und in bestimmten Streckenabschnitten mit einer Zahnstange der Schiene zusammenwirkt an dem Halteplatz H2 mit einem Zahnrad 98 zusammen, das mit dem Hebeglied 92 gekoppelt ist. Fährt nun eine Behälterförderwagen B1 in die Halteplatz H2 ein, so steht er mit einem Laufrad 100 an dem Anschlag 88 an, der so angeordnet ist, dass die Zahnräder 96 und 98 in Eingriff stehen. Bei eingeschaltetem Antrieb 90 betätigt nun das Zahnrad 96 das Zahnrad 98 des Schienenstückes 30 und schwenkt das Hebeglied 92 soweit, bis das Schienenstück 30 ausgeschwenkt ist und der Anschlag 80 am Schaltglied 82 ansteht. Das Schaltglied 82 kann hier zusätzlich zur Unterbrechung des Antriebes 90 dienen und im übrigen die bereits oben beschriebenen Funktionen auslösen. Durch Umschalten der Drehrichtung des Antriebes 90 kann das Hebeglied 92 in die Ursprungslage zurückgeschwenkt werden und damit auch das Schienenstück 30 die Ursprungslage einnehmen, in der das Schaltglied 86 betätigt wird, welches die oben beschriebenen Funktionen auslösen kann.

Die Figuren 13 und 14 zeigen ein weiteres Ausführungsbeispiel des Antriebes 102 eines Halteplatzes H3 und einer Station S3, der analog dem Antrieb 91 des Halteplatzes H2 der Station S2 der Figuren 9 bis 12 ausgebildet ist, wobei jedoch das Zahnrad 96 des Antriebes 90 des Behälterförderwagens B1 nicht mit einem Zahnrad 98 zusammenwirkt, sondern mit einem Zahnriemen 104, der über diverse Umlenkrollen 106 geführt ist und mit einem Zahnrad 108 zusammenwirkt, welches mit dem Hebeglied 110 gekoppelt ist. Das Hebeglied 110 ist wiederum als Kurvenscheibe ausgestaltet und wirkt mit einer Stützplatte 112 des Gestells 56 zusammen.

Die Figuren 15 und 16 zeigen ein weiteres besonders einfaches Ausführungsbeispiel eines Halteplatzes H4 an einer Empfangsstation S4. Der Antrieb 114 zum Verschwenken des Schienenstückes 30 weist einen Hebel 116 auf, der an einer Achse 118 am verschwenkbaren Schienenstück 30 drehbar gelagert ist. Der Hebel 116 enthält an seinem oberen Ende einen Arm 120, der in den Fahrweg des Behälterförderwagens B ragt und von diesem betätigt wird. Der Hebel ist als Kniehebel ausgebildet, wobei der zweite Hebel als Hebeglied 122 wirkt, das mit einer Stützplatte 124 am Gestell 56 zusammenwirkt. Wie aus Figur 15 hervorgeht, wird der Hebel 116 durch einen ankommenden Behälterförderwagen B umgelegt, wobei das Hebeglied 122 das Schienenstück 30 verschwenkt, wie aus Figur 16 hervorgeht. Nach Beendigung des Entladevorganges kann durch Umdrehung der Antriebsrichtung des Behälterförderwagens der Hebel 116 in die Ausgangsstellung zurückkehren und dabei das Schienenstück 30 zurückschwenken.

Die Figur 17 zeigt einen weiteren Behälterförderwagen B2 mit einem Behälter 126, der an seinem oberen Ende auf der der Entladeseite abgewandten Seite über eine Längsachse 128 verschwenkbar an einem Gestell 130 befestigt ist. Durch ein nicht näher dargestelltes Verschwenken des Schienenstückes an einer Empfangsstation in der bereits beschriebenen Art schwenkt der Behälter 126 auf die Entladeseite aus, wie dies in Figur 17 gezeigt wird. Während oder nach Erreichen der Ausschwenkstellung wird der Boden 132 entriegelt und klappt aus, wie dies strichpunktiert in Figur 17 angedeutet ist. Nach dem Entleeren wird der Boden 132 durch Zurückschwenken des Behälters 126 wieder geschlossen und verriegelt. Da der Boden 132 dem Gestell 130 gegenübersteht, ist der Boden 132 bei eingeschwenktem Behälter 126 auch gegen ungewolltes Öffnen gesichert. Am oberen Ende des Behälters 126 ist ein Deckel 134 angeordnet, der nach Entriegeln an einer Sendestation ein Beladen des Behälters ermoglicht.

Die Figur 18 zeigt einen weiteren Behälterförderwagen B3, dessen Behälter 136 auf einer Längsseite eine um eine untere Achse 138 schwenkbare Seitenwand 140 aufweist, die an den Seiten überdies mit Seitenwandteilen 142 versehen ist, welche die Stirnwände 144 teilweise überdecken. Zum Beladen wird die Seitenwand 140 ausgekippt (wie strichpunktiert dargestellt) und bildet so im oberen Bereich eine seitliche Öffnung, die ein Beladen des Behälters ermöglicht. An der Seitenwand 140 ist überdies ein Boden 146 befestigt, der bei geschlossener Seitenwand 140 sich gegen die Entladeseite neigt. Auf der Entladeseite ist die Seitenwand 148 um eine obere Achse 150 schwenkbar befestigt und ebenfalls mit Seitenwandteilen 152 versehen, die wiederum mit den Stirnwänden 144 zusammenwirken. Zum Entladen wird die Seitenwand 148 durch Verschwenken des Schienenstückes an der Station ausgeschwenkt (wie strichpunktiert dargestellt) und bildet eine nach unten weisende Öffnung zum Ausstossen des Fördergutes. Übliche Verriegelungsvorrichtungen halten die Seitenwände 140,148 während des Transportes in geschlossener Stellung.

Die Figuren 19 bis 22 zeigen verschiedene Verriegelungsvorrichtungen V1,V2,V3,V4 für zu öffnende Wand- und Deckelteile des Behälters.

Die Verriegelungsvorrichtung V1 der Figur 19 zeigt ein Schnappglied 154 in Form eines einfachen um eine Achse 156 schwenkbar gelagerten einarmigen Hebels 158, der mittels einer Feder 160 in Sperrstellung vorgespannt ist. In der Sperrstellung steht der Hebel 158 über einem Ansatz 162 an einem Stössel 164 einer Betätigungsvorrichtung 166 an, die beispielsweise ein Elektromagnet ist. Das Schnappglied enthält einen Haken 168 mit einer Auflauffläche 170 und wirkt mit einem Haken 172 zusammen, der an einem verschwenkbaren Wandteil 174 angeordnet ist. Mittels der Betätigungsvorrichtung 166 wird das Schnappglied 154 in die Freistellung verschwenkt und gibt den Haken 172 und damit den Wandteil 174 frei.

Die Verriegelungsvorrichtung V2 der Figur 20 entspricht jener der Figur 19, wobei das Schnappglied 176 als zweiarmiger Hebel ausgebildet ist, an dessen einem Arm 178 der Haken 168 angeformt ist und an dessen anderem Arm 180 die Feder 160 angreift.

Die Figur 21 zeigt eine weitere Verriegelungsvorrichtung V3, bei der eine mittels einer Betätigungsvorrichtung 182, beispielsweise eines Elektromagneten, eine Fallennase 184 an einem ausschwenkbaren Wandteil 186 befestigt ist. Die Fallennase 184 steht im verriegelten Zustand an einem Halteglied 188 an, das unter dem Einfluss einer Vorspannfeder 190 um eine Achse 192 verschwenkbar am Gestell 56 angelenkt ist. Die Fallennase 184 und das Halteglied 188 weisen Auflaufflächen 196 und 198 auf, die ein automatisches Einschnappen der Fallennase 184 am Halteglied 188 ermöglichen.

Die Figur 22 zeigt eine weitere Verriegelungsvorrichtung V4 mit zwei Schnappgliedern 200,202, die mit voneinander wegweisenden Rastnasen 204,206 in gegeneinander weisende Rastausnehmungen 208,210 eingreifen, die beispielsweise an einem verschwenkbaren Wandteil 212 angeordnet sind. Die Schnappglieder 200,202 sind als Kniehebel ausgebildet, deren Knie 214 an Bolzen 216 verschwenkbar gelagert sind. Die Schnappglieder weisen jeweils einen gegeneinander weisenden Arm 218,220 auf, die über einen Bolzen 222 miteinander gelenkig verbunden sind, wobei an diesem Bolzen eine Betätigungsvorrichtung 224 angreift. Eine Vorspannfeder 226 spannt die Schnappglieder 200,202 nach aussen vor und stellt die Verrastung der Rastnasen 204,206 in den Rastausnehmungen 208,210 sicher. An den Rastnasen 204,206 und den Rastausnehmungen 208,210 sind jeweils wiederum Auflaufflächen 228,230 angeordnet, die ein selbständiges Verriegeln gewährleisten.

Die Figur 23 zeigt eine am Auslauf einer Station anzuordnende Sicherungsvorrichtung 232, die eine an einer Achse 234 drehbar gelagerte Schaumstoffrolle 236 aufweist. Diese Sicherungsvorrichtung 232 ist derart neben der Laufbahn für die Behälterförderwagen angeordnet, dass sie mit jenem Teil des Behälters zusammenwirkt, der zum Be- bzw. Entladen ausschwenkbar ist. Die Schaumstoffrolle 236 ist nun derart positioniert, dass sie den entsprechenden schwenkbaren Teil während der Vorbeifahrt des Behälterförderwagens in die verrastete Stellung drückt, um sicherzustellen, dass der verrastete Zustand auch tatsächlich eingenommen ist.

Die Figur 24 zeigt eine als Durchlaufstation S5 ausgebildete Empfangsstation, die eine Schienenschleife 238 aufweist, welche über eine Weiche 4 mit den Schienensträngen 6,8 verbunden ist. Die Station kann einen oder mehrere Halteplätze aufweisen, im vorliegenden Beispiel sind vier Halteplätze H5,H6,H7,H8 gezeigt, denen jeweils ein verschwenkbares Schienenstück 30 und ein Auffangkorb 28 zugeordnet sind. Da hier die einzelnen Halteplätze nicht als Endstationen ausgestaltet sind, eignen sich zum Antrieb des verschwenkbaren Schienenstückes 30 vorzugsweise Antriebe gemäss den Figuren 3 bis 8. Nach dem Entladen können die Behälterförderwagen den Halteplatz verlassen und gegebenenfalls im oberen Abschnitt 240 der Schienenschleife 238 zwischengespeichert werden, bis die Weiche 4 zur Weiterfahrt geschaltet ist. Der Schienenabschnitt 240 kann aber auch in umgekehrter Richtung durchlaufen werden und dabei als Wartespeicher für ankommende Behälterförderwagen dienen bis ein Halteplatz frei ist. Die Durchlaufstation kann auch in nicht näher dargestellter Weise analog der Station H der Figur 1 mit einer oder mehreren Abgabemitteln versehen sein, der über oder versetzt zu den Halteplätzen H5,H6,H7,H8 angeordnet sind. Die im oberen Schienenabschnitt 240 zwischengespeicherten Behälterförderwagen können dann zum Beladen auch zunächst einem Abgabemittel zugeführt werden, bevor sie in das Streckennetz abgesandt oder abgerufen werden.

Die Steuerung des Be- und/oder Entladevorganges an den Sende- und/oder Empfangsstationen sowie an den Behälterförderwagen kann auf vielfache, ansich bekannte Arten erfolgen, angefangen von einfachsten mechanischen Schaltelementen über elektrische Schaltelemente bis zur vollautomatischen Programmsteuerung. Solche Steuerungsmittel sind bei schienengebundenen Förderanlagen der genannten Art für andere Zwecke mehrfach bekannt und für die vorliegende Erfindung ohne weiteres ableitbar.

Da die Behälterförderwagen an den Sende- und/oder Empfangsstationen automatisch be- und/oder entladen werden, können die leeren Behälterförderwagen unmittelbar wieder in die Förderanlage eingeschleust werden, wobei sie entweder einer Sammelstelle zugeführt werden können und dort in Warteposition stehen oder direkt an einer anderen Station eine Aufgabe übernehmen können. Eine solcherart ausgestaltete Förderanlage wird wesentlich effizienter, da die Behälterförderwagen schneller abgefertigt werden und unmittelbar wieder für weitere Aufgaben zur Verfügung stehen, so dass mit weniger Behälterförderwagen die gleiche Kapazität erzielt werden kann, wie bei den bekannten Förderanlagen. Ausserdem sind die einzelnen Stationen nicht mehr durch wartende Behälterförderwagen blockiert, so dass auch dadurch die Wirtschaftlichkeit und Flexibilität einer solchen Förderanlage wesentlich gesteigert wird. Durch diese Automatisierung ist es je nach Ausbildung der Förderanlage durchaus möglich, bis zu 50% der bisher erforderlichen Behälterförderwagen einzusparen.

### BEZUGSZEICHENLISTE

- B bis B3: Behälterförderwagen
- H bis H8: Halteplatz
- S bis S5: Station
- V bis V4: Verriegelungsvorrichtung
- 2: Schienenstrang
- 4: Weiche
- 6: vertikaler Schienenstrang
- 8: vertikaler Schienenstrang
- 10: Schienenstück, Speicherplatz
- 12: Abgabemittel
- 14: Abgabemagazin
- 16: Boden
- 18: Deckel
- 20: Deckelteil
- 22: Deckelteil
- 24: Anschlag
- 26: Empfangsmittel
- 28: Auffangkorb
- 30: Schienenstück
- 32: Schwenkachse
- 34: Stromschiene
- 36: Stromschiene
- 38: Steuerschiene
- 40: Antrieb
- 41: Motor
- 42: Hebeglied
- 44: Unterseite
- 46: Seitenwand
- 48: Behälter
- 50: Scharnier
- 52: Boden
- 54: Bolzen
- 56: Gestell
- 58: Öffnung
- 60: Winkeleisen
- 62: Antrieb
- 64: Motor
- 66: Getriebe
- 68: Hebeglied
- 70: Antrieb
- 72: Motor
- 74: Getriebe
- 76: Hebeglied
- 78: Winkelprofil
- 80: Anschlag
- 82: Schaltglied
- 84: Zugfeder
- 86: Schaltglied
- 88: Anschlag
- 90: Antrieb
- 91: Antrieb
- 92: Hebeglied
- 94: Schienenstück
- 96: Zahnrad
- 98: Zahnrad
- 100: Laufrad
- 102: Antrieb
- 104: Zahnriemen
- 106: Umlenkrolle
- 108: Zahnrad
- 110: Hebeglied
- 112: Stützplatte
- 114: Antrieb
- 116: Hebel
- 118: Achse
- 120: Arm
- 122: Hebeglied
- 124: Stützplatte
- 126: Behälter v. B2
- 128: Längsachse
- 130: Gestell
- 132: Boden
- 134: Deckel
- 136: Behälter
- 138: untere Achse
- 140: Seitenwand
- 142: Seitenwandteil
- 144: Stirnwand
- 146: Boden
- 148: Seitenwand
- 150: obere Achse
- 152: Seitenwandteil
- 154: Schnappglied
- 156: Achse
- 158: Hebel
- 160: Feder
- 162: Ansatz
- 164: Stössel
- 166: Betätigungsvorrichtung
- 168: Haken
- 170: Auflauffläche
- 172: Haken
- 174: Wandteil
- 176: Schnappglied
- 178: Arm
- 180: Arm
- 182: Betätigungsvorrichtung
- 184: Fallennase
- 186: Wandteil
- 188: Halteglied
- 190: Feder
- 192: Achse
- 196: Auflauffläche
- 198: Auflauffläche
- 200: Schnappglied
- 202: Schnappglied
- 204: Rastnase
- 206: Rastnase
- 208: Rastausnehmung
- 210: Rastausnehmung
- 212: Wandteil
- 214: Knie
- 216: Bolzen
- 218: Arm
- 220: Arm
- 222: Bolzen
- 224: Betätigungsvorrichtung
- 226: Feder
- 228: Auflauffläche
- 230: Auflauffläche
- 232: Sicherungsvorrichtung
- 234: Achse
- 236: Schaumstoffrolle
- 238: Schienenschleife
- 240: Schienenabschnitt

## Patentansprüche

1. Schienengebundene Förderanlage mit Sende- und Empfangsstationen und mit selbstfahrenden Behälterförderwagen, wobei die Behälterförderwagen (B,B1,B2,B3) entriegelbare Belade- (18,20,22,134,138,140) und/oder Entlademittel (46,126,132,150,152) und die Sende- (S1) und/oder Empfangsstationen (S1,S2,S3,S4,S5) mindestens einen Halteplatz (H1,H2,H3,H4,H5,H6,H7,H8) mit Abgabe- (12) und/oder Empfangsmitteln (26) zum selbsttätigen Be- und/oder Entladen aufweisen, dadurch gekennzeichnet, dass jeder Halteplatz (H bis H8) der Empfangsstation (S bis S5) ein im wesentlichen der Länge des Behälterförderwagens (B bis B3) entsprechendes Schienenstück (30) mit die Laufräder des Behälterförderwagens seitlich [-förmig umgreifenden Schienenteilen aufweist, wobei das Schienenstück (30) an einer Längsseite um eine Schwenkachse (32) derart gegen die Entladeseite verschwenkbar gelagert ist, dass die Entlademittel gegen ein Aufnahmemittel (28) öffenbar sind.

2. Förderanlage nach Anspruch 1, dadurch gekennzeichnet, dass der Halteplatz der Empfangsstation einen durch einen zu entladenden Behälterförderwagen auslösbaren Antrieb (40,62,70,91,102,114) mit einem Hebeglied (42,68,76,92, 110,122) zum Schwenken des Schienenstückes (30) aufweist.

3. Förderanlage nach Anspruch 2, dadurch gekennzeichnet, dass der Behälterförderwagen (B2) ein Antriebszahnrad (96) aufweist, welches streckenweise mit einer Zahnstange in der Schiene zusammenwirkt und welches am Halteplatz (H2,H3) der Empfangsstation (S2,S3) mit einem Zahnrad (98) oder einem Zahnriemen (104) zusammenwirkt, das bzw. der antriebsmässig mit einem Hebeglied (92,110) zum Schwenken des Schienenstückes (30) gekoppelt ist.

4. Förderanlage nach Anspruch 3, dadurch gekennzeichnet, dass der Antrieb (40,62) einen stationären elektrischen Motor (41,64) aufweist.

5. Förderanlage nach Anspruch 3, dadurch gekennzeichnet, dass der Halteplatz der Empfangsstation einen in den Fahrweg des Behälterförderwagens ragenden schwenkbaren Betätigungshebel (116,120) aufweist, der mit einem Hebeglied (122) zum Schwenken des Schienenstückes (30) gekoppelt ist.

6. Förderanlage nach einem der Ansprüche 2 bis 5, dadurch gekennzeichnet, dass das Hebeglied (42,68,76,92,110) eine Kurvenscheibe ist, die zwischen dem Gestell (56) und dem schwenkbaren Schienenstück (30) angeordnet ist.

7. Förderanlage nach einem der Ansprüche 2 bis 5, dadurch gekennzeichnet, dass das Hebeglied (76) eine Zahnstange ist, die zwischen dem Gestell (56) und dem schwenkbaren Schienenstück (30) angeordnet ist.

8. Förderanlage nach einem der Ansprüche 2 bis 5, dadurch gekennzeichnet, dass das Hebeglied (68,122) ein Schwenkhebel ist, der zwischen dem Gestell (56) und dem schwenkbaren Schienenstück (30) angeordnet ist.

9. Förderanlage nach einem der Ansprüche 1 bis 8, dadurch gekennzeichnet, dass die Entlademittel der Behälterförderwagen eine am oberen Teil des Behälters (48,136) an der Längsseite schwenkbar angelenkten Seitenwandteil (46,148) aufweisen, der im entriegelten Zustand am unteren Ende gegen die Entladeseite hin ausschwenkbar ist und wobei der Boden (52,146) des Behälters (48,136) vorzugsweise gegen die Entladeseite hin geneigt angeordnet ist.

10. Förderanlage nach einem der Ansprüche 1 bis 8, dadurch gekennzeichnet, dass die Entlademittel der Behälterförderwagen (B2) einen am oberen Längsrand (128) schwenkbar angeordneten Behälter (126) aufweisen, der gegen die Entladeseite ausschwenkbar ist und dessen Boden (132) ausklappbar ist.

11. Förderanlage nach Anspruch 2 oder 3, dadurch gekennzeichnet, dass der Behälterförderwagen (B1) zum Entladen an der Empfangsstation (S2) gegen einen festen, gegebenenfalls zurückziehbaren Anschlag (88) ansteht.

12. Förderanlage nach einem der Ansprüche 1 bis 11, dadurch gekennzeichnet, dass sie Sende- und/oder Empfangsstationen (S5) mit mehreren Halteplätzen (H5,H6,H7,H8) zum selbsttätigen Be- und/oder Entladen aufweist.

13. Förderanlage nach einem der Ansprüche 1 bis 12, dadurch gekennzeichnet, dass sie als Rückeinschleusstationen (S) ausgebildete Sende- und/oder Empfangsstationen aufweist.

14. Förderanlage nach einem der Ansprüche 1 bis 12, dadurch gekennzeichnet, dass sie als Durchlaufstation (S5) mit einer Schienenschleife (238) ausgebildete Sende- und/oder Empfangsstationen aufweist, wobei im unteren Schleifenteil Halteplätze (H5,H6,H7,H8) der Sende- und/oder Empfangsstationen und im oberen Schienenabschnitt (240) Warteplätze für zwischenzuspeichernde Behälterförderwagen angeordnet sind.

## Claims

1. Rail mounted transport system having despatching and receiving stations and with self propelling container trucks, wherein the container trucks (B,B1,B2,B3) have unlockable loading (18,20,22,134,138,140) and/or unloading means (46,126,132,150,152) and the despatching (S1) and/or receiving stations (S1,S2,S3,S4,S5) have at least one stopping point (H1,H2,H3,H4,H5,H6,H7,H8) with delivery (12) and/or receiving means (26) for automatic loading and/or unloading, characterised in that each stopping point (H to H8) of the receiving station (S to S5) has a rail section (30) corresponding substantially to the length of the container truck (B to B3) with rail portions which engage with a C-shape around the side of the track wheels of the container truck, the rail section (30) being pivotably mounted on a longitudinal side, towards the unloading side, about a pivot axis (32) so that the unloading means can be opened towards receiving means (28).

2. Transport system according to claim 1, characterised in that the stopping point of the receiving station has a drive (40,62,70,91,102,114) which can be actuated by a container truck for unloading, with a lifting member (42,68,76,92,110,122) for pivoting the rail section (30).

3. Transport system according to claim 2, characterised in that the container truck (B2) has a drive gear wheel (96) which cooperates over certain distances with a rack in the rail and which interacts at the stopping point (H2,H3) of the receiving station (S2,S3) with a gear wheel (98) or a toothed belt (104) which is coupled, in a driving relationship, with a lifting member (92,110) for pivoting the rail section (30).

4. Transport system according to claim 3, characterised in that the drive (40,62) has a stationary electric motor (41,64).

5. Transport system according to claim 3, characterised in that the stopping point of the receiving station has a pivotable actuating lever (116,120) projecting into the path of travel of the container truck, said lever being coupled to a lifting member (122) for pivoting the rail section (30).

6. Transport system according to one of claims 2 to 5, characterised in that the lifting member (42,68,76,92, 110) is a cam arranged between the chassis (56) and the pivotable rail section (30).

7. Transport system according to one of claims 2 to 5, characterised in that the lifting member (76) is a rack which is arranged between the chassis (56) and the pivotable rail section (30).

8. Transport system according to one of claims 2 to 5, characterised in that the lifting member (68,122) is a pivot lever which is arranged between the chassis (56) and the pivotable rail section (30).

9. Transport system according to one of claims 1 to 8, characterised in that the unloading means of the container trucks comprise a side wall section (46,148) pivotably hinged to the upper part of the container (48, 136) on a longitudinal side, this side wall section being capable of swinging out towards the unloading side at the lower end, in its unlocked state, whilst the base (52,146) of the container (48,136) is preferably inclined towards the unloading side.

10. Transport system according to one of claims 1 to 8, characterised in that the unloading means of the container truck (B2) comprise a container (126) pivotably mounted on an upper longitudinal edge (128), this container being capable of swinging out towards the unloading side and the base (132) thereof being capable of folding out.

11. Transport system according to claim 2 or 3, characterised in that the container truck (B1) abuts on a fixed, optionally retractable abutment (88) for the purpose of unloading at the receiving station (S2).

12. Transport system according to one of claims 1 to 11, characterised in that it comprises despatching and/or receiving stations (S5) having a plurality of stopping points (H5,H6,H7,H8) for automatic loading and/or unloading.

13. Transport system according to one of claims 1 to 12, characterised in that it comprises despatching and/or receiving stations constructed as reverse entry stations (S).

14. Transport system according to one of claims 1 to 12, characterised in that it comprises despatching and/or receiving stations constructed as through-stations (S5) having a rail loop (238), the lower part of the loop comprising stopping point (H5,H6,H7,H8) of the despatching and/or receiving stations whilst the upper rail section (240) contains waiting locations for container trucks which have to be stored temporarily.

## Revendications

1. Installation de transports sur rails, comportant des stations d'expédition et de réception et des chariots à conteneur automoteurs, dans laquelle les chariots (B, B1, B2, B3) sont équipés de moyens déverrouillables de chargement (18, 20, 22, 134, 138, 140) et/ou de déchargement (46, 126, 132, 150, 152) tandis que les stations d'expédition (S1) et/ou de réception (S1, S2, S3, S4, S5) présentent chacune au moins une place de stationnement (H1, H2, H3, H4, H5, H6, H7, H8) équipée des moyens de livraison (12) et/ou de réception (26) pour assurer un chargement et/ou un déchargement automatique,
caractérisée en ce que
chaque place de stationnement (H à H8) d'une station de réception (S à S5) comporte un élément de voie (30) ayant sensiblement la longueur d'un chariot (B à B3) et constitué d'éléments de rail en prise latéralement, par combinaison de formes, autour des roues du chariot, l'élément de voie (30) étant monté le long d'un côté longitudinal, basculant autour d'un axe (32) en direction du côté de déchargement de manière que les moyens de déchargement puissent s'ouvrir en face de moyens de réception (28).

2. Installation de transport selon la revendication 1,
caractérisée en ce que
la place de stationnement de la station de réception est équipée d'un entraînement (40, 62, 70, 91, 102, 114) que peut déclencher le chariot qu'il fait décharger et qui comporte un organe de levage (42, 68, 76, 92, 110, 122) faisant basculer l'élément de voie (30).

3. Installation de transport selon la revendication 2,
caractérisée en ce que
le chariot à conteneur (B2) comporte un pignon denté d'entraînement (96) qui coopère d'une part localement avec une crémaillère liée à la voie, d'autre part, au niveau de la place de stationnement (H2, H3) de la Station de réception (S2, S3), avec un pignon denté (98) ou une courroie crantée (104), celui-ci ou celle-ci étant accouplé(e) en entraînement à un organe de levage (92, 110) faisant basculer l'élément de voie (30).

4. Installation de transport selon la revendication 3,
caractérisée en ce que
l'entraînement (40, 62) comprend un moteur électrique fixe (41, 64).

5. Installation de transport selon la revendication 3,
caractérisée en ce que
la place de stationnement de la station de réception comporte un levier de manoeuvre (116, 120), basculant, qui empiète sur la trajectoire du chariot à conteneur et qui est accouplé à un organe de levage (122) faisant basculer l'élément de voie (30).

6. Installation de transport selon une des revendications 2 à 5,
caractérisée en ce que
l'organe de levage (42, 68, 76, 92, 110) est un disque de came monté entre le châssis (56) et l'élément de voie basculant (30).

7. Installation de transport selon une des revendications 2 à 5,
caractérisée en ce que
l'organe de levage (76) est une crémaillère située entre le châssis (56) et l'élément de voie basculant (30).

8. Installation de transport selon une des revendication 2 à 5,
caractérisée en ce que
l'organe de levage (68, 122) est un levier oscillant monté entre le châssis (56) et l'élément de voie basculant (30).

9. Installation de transport selon une des revendications 1 à 8,
caractérisée en ce que
les moyens de déchargement des chariots à conteneur comprennent une partie de paroi latérale (46, 148) articulée à la partie supérieure du conteneur (48, 136) de manière à pouvoir basculer le long du côté longitudinal, cette partie, lorsqu'elle est déverrouillée pouvant par son extrémité inférieure, s'écarter en direction du côté de déchargement, tandis que le plancher (52, 146) du conteneur (48, 136) est avantageusement incliné vers le côté de déchargement.

10. Installation de transport selon une des revendications 1 à 8,
caractérisée en ce que
les moyens de déchargement des chariots à conteneur (B2) comportent un conteneur (126) qui est monté basculant le long de son bord supérieur (128), en direction du côté de déchargement et qui est équipé d'un plancher rabattable (132).

11. Installation de transport selon une des revendications 2 ou 3,
caractérisée en ce que
le chariot à conteneur (B1) pour son déchargement à la station de réception (S2), est en appui sur une butée (88) fixe, éventuellement rétractable.

12. Installation de transport selon une des revendications 1 à 11,
caractérisée en ce que
les stations d'expédition et/ou de réception (S5) comportent plusieurs places de stationnement (H5, H6, H7, H8) pour chargement ou déchargement automatique.

13. Installation de transport selon une des revendications 1 à 12,
caractérisée en ce qu'
elle comporte des stations d'expédition et/ou de réception (S) raccordées en stations en sas ou éclusage arrière.

14. Installation de transport selon une des revendications 1 à 12,
caractérisée en ce qu'
elle comporte des stations d'expédition et ou de réception (S5) à double sens d'accès montées sur une boucle de voie (238) dont la partie inférieure porte les plages de stationnement (H5 à H8) des stations tandis que la partie supérieure (240) comporte des places d'attente pour les chariots en stockage intermédiaire.
